# EUROPÄISCHE PATENTSCHRIFT

(11) **EP 0 853 168 B1**
(45) Veröffentlichungstag und Bekanntmachung des Hinweises auf die Patenterteilung: **31.07.2002**
(21) Anmeldenummer: 97122168.4
(22) Anmeldetag: 16.12.1997
(51) Int. Cl.: E04C 1/42, E04B 5/46

(54) **Deckenkonstruktion mit Hohlglasstein**
Ceiling construction with hollow glass block
Plafond en brique de verre creuse

(30) Priorität: 11.01.1997 DE 19700748
(43) Veröffentlichungstag der Anmeldung: 15.07.1998
(73) Patentinhaber: Saint-Gobain Oberland AG, 88410 Bad Wurzach (DE)
(72) Erfinder: Franek, Henning, Dr., 56242 Quirnbach (DE); Saynisch, Horst, 57614 Fluterschen (DE)
(74) Vertreter: Dederichs, August

(56) Entgegenhaltungen:
- DE-A- 2 830 504
- DE-B- 1 092 631

## Beschreibung

Die Erfindung betrifft eine Deckenkonstruktion mit Hohlglassteinen mit den Merkmalen des Oberbegriffs des Patentanspruchs 1.

Tragfähige begehbare Decken mit eingebauten Glassteinen bestehen aus Tragwerken aus Stahlbetonrippen, zwischen denen die Glassteine angeordnet sind. Hohlglassteine für unter Verkehrslast stehende Decken sind aus der DE-C-845 388 bekannt.

Eine andere Deckenkonstruktion mit den Gattungsmerkmalen ist aus DE-B-1 092 631 bekannt. Die Halbschalen der darin verwendeten Hohlglassteine haben unterschiedliche Umrisse und Wanddicke. Die in Einbaulage unten (im Betonbett) liegende relativ dünne Halbschale ist mit einem umlaufenden, sich über ihre Hauptfläche erhebenen Montagerand versehen, an dessen Außenkante ein verlorener Formrahmen anliegt.

DE-C-765 039 zeigt Hohlglassteine mit seitlich auskragenden Randwulsten zum Verankern mit zwischen den Hohlglassteinen eingebrachtem Bindemörtel. Es sind ferner Hohlglassteine mit zwischen ihren Halbschalen eingesetzten Glasscheiben bekannt, die als Drahtglasscheibe (US-2,118,643) ausgeführt bzw. (DE-A-28 30 504) mit IR-reflektierender Beschichtung versehen sein können.

Deckenkonstruktionen der Feuerwiderstandsklassen F müssen unter der zulässigen Belastung bei den nach DIN 4102 vorgeschriebenen Brandversuchen für den ihrer Klasse entsprechenden Zeitraum als Raumabschluß wirksam bleiben. Während dieses Zeitraums dürfen sie sich auf der dem Feuer abgewandten Seite im Mittel um nicht mehr als 140 K über die Anfangstemperatur erwärmen, wobei an keiner Meßstelle eine Temperaturerhöhung von mehr als 180 K über die Anfangstemperatur eintreten darf.

Mit den bekannten Hohlglassteinen lassen sich diese Bedingungen nicht erfüllen. Einerseits kommt es zu einem Abschmelzen der Glasmasse, und andererseits besteht die Gefahr, dass die Glassteine unter der Hitzeeinwirkung sich von den Betonrippen lösen und ihren Halt verlieren.

Der Erfindung liegt die Aufgabe zugrunde, eine feuerwiderstandsfähige Hohlglasstein-Deckenkonstruktion der Feuerwiderstandsklassen F bereit zu stellen.

Diese Aufgabe wird mit den Merkmalen des Patentanspruchs 1 erfindungsgemäß gelöst.

Die erfindungsgemäße Deckenkonstruktion zeichnet sich also dadurch aus, dass die Basiswände der beiden Halbschalen der Hohlglassteine jeweils eine Dicke von wenigstens 20 mm aufweisen, und dass der über die Außenoberfläche der unteren Basiswand überstehende Randwulst auf Tragschultern der Stahlbetonrippen aufliegt.

Erfindungsgemäß weisen also die Hohlglassteine der Deckenkonstruktion nicht nur zwei im Vergleich zu den bekannten Hohlglassteinen sehr dicke Wände in ihren Lichtdurchtrittsflächen auf, sondern sind darüber hinaus unsymmetrisch aufgebaut. Während nämlich die für die Bildung der begehbaren Bodenfläche bestimmte Seite der Hohlglassteine keine nach oben ragenden Vorsprünge aufweist, sondern im wesentlichen eben ausgebildet ist, ist die für die Auflage auf den Tragschultern der Betonrippen bestimmte Seite der Hohlglassteine mit einem vorspringenden Randwulst versehen, so dass beim Vergießen der Glassteine mit dem Beton der Beton hinter diese Vorsprünge dringt. Infolgedessen verhaken sich diese Teile der Betonrippen mit den vorspringenden Randwülsten, und es wird auf diese Weise eine bessere Verbindung der Glassteine mit der Stahlrippenkonstruktion gewährleistet. Die Standfestigkeit der Deckenkonstruktion wird dementsprechend verbessert.

Bevorzugte Ausführungsbeispiele der Deckenkonstruktion werden nachfolgend anhand der Zeichnungen näher beschrieben.

Es zeigt jeweils im Ausschnitt aus einer Deckenkonstruktion mit Stahlbetonrippen
- Fig. 1: einen Glasstein für eine Deckenkonstruktion entsprechend der Feuerwiderstandsklasse F 30, und
- Fig. 2: einen Glasstein für eine Deckenkonstruktion entsprechend der Feuerwiderstandsklasse F 60.

Die Zeichnungen zeigen die Glassteine 1, 20 in einer in der Stahlbetonrippenkonstruktion eingebauten Position, wobei die Stahlbetonrippen 2, 3 nur teilweise dargestellt sind. Die Stahlbetonrippen 2, 3, die die Fugen zwischen benachbarten Glassteinen ausfüllen, bestehen beispielsweise aus Wärmedämmbeton B 25 mit 8 mm Korngröße. Die Betonrippen 2, 3 haben eine Breite von beispielsweise 40 mm und eine Höhe von beispielsweise 120 mm. Zur Bewehrung der Betonrippen 2, 3 dienen feuerverzinkte Betonstabstähle 4, 5 von 8 mm Durchmesser, die kreuzweise verlegt sind.

Der Glasstein 1 besteht aus einer oberen Halbschale 8, einer unteren Halbschale 9 und einer zwischen diesen Halbschalen 8, 9 angeordneten Glasplatte 10, die über Klebeschichten 11 aus einem wasserdampfdiffusionsdichten Kleber miteinander verbunden sind.

Die obere Halbschale 8 weist eine Basiswand 12 und eine umlaufende Seitenwand 13 auf. Die Basiswand 12 hat eine Dicke von 20 bis 25 mm. Ihre äußere Oberfläche ist eben, das heißt sie weist keine über ihre ebene Oberfläche hinaus ragenden Vorsprünge auf und geht bündig in die obere Oberfläche der Betonrippen 2, 3 über.

Auch die Basiswand 14 der unteren Halbschale 9 hat eine Dicke von 20 bis 25 mm. Am unteren Rand dieser Basiswand 14 ist jedoch ein umlaufender Randwulst 16 vorgesehen, der die äußere Oberfläche der Basiswand 14 um einige Millimeter überragt. Dieser Randwulst 16 liegt innerhalb der Betonrippen 2, 3, so daß der den Randwulst 16 übergreifende Teil der Betonrippen für eine gute Verankerung des Glassteins sorgt.

Die Glasplatte 10 kann mit einer IR-reflektierenden Oberflächenschicht 19 versehen sein. Diese IR-reflektierende Oberflächenschicht 19 trägt dazu bei, daß der auf dem Strahlungsanteil beruhende Wärmedurchtritt durch den Glasstein verringert wird.

Bei Brandversuchen nach DIN 4102 unter einer Belastung von 500 kg/m² zeigte sich, daß mit den beschriebenen Glassteinen aufgebaute Decken den Bedingungen der Feuerwiderstandsklasse F 30 vollauf genügen.

Der in Fig. 2 dargestellte Glasstein 20 hat bezüglich der oberen Halbschale 21 und der unteren Halbschale 22 grundsätzlich den gleichen Aufbau wie der zuvor beschriebene Glasstein 1. Auch in diesem Fall ist die Basiswand 25 des unteren Halbsteins 22 mit einer umlaufenden Randwulst 27 versehen, die von dem Beton der Betonrippen 2, 3 umgeben und auf diese Weise in den Betonrippen verankert ist. Die obere Oberfläche der Basiswand 23 weist keine nach oben überragenden Vorsprünge auf und geht etwa bündig in die Oberfläche der seitlich sich anschließenden Fugen über. Im Gegensatz zu dem zuvor beschriebenen Glasstein hat jedoch die in diesem Fall zwischen den beiden Halbsteinen 21, 22 angeordnete und mit den Seitenwänden 24 und 26 über Klebeschichten 32 verklebte Glasplatte 30 eine Dicke von etwa 20 mm. Auch diese Glasplatte 30 kann mit einer IR-reflektierenden Schicht 31 versehen sein.

Mit derartigen Glassteinen aufgebaute Decken wurden wiederum Brandversuche nach DIN 4102 bei Belastungen von 750 kg/m² durchgeführt. Die Brandversuche zeigten, daß die Decken den Bedingungen der Feuerwiderstandsklasse F 60 vollauf genügen.

## Patentansprüche

1. Deckenkonstruktion mit Stahlbetonrippen und zwischen diesen angeordneten Hohlglassteinen (1; 20) aus zwei miteinander verbundenen Halbschalen (8, 9; 21, 22) mit jeweils einer Basiswand (12, 14; 23, 25) und einer umlaufenden Seitenwand (13, 15; 24, 26), wobei die eine begehbare Bodenfläche bildende obere Basiswand (12, 23) eine ebene Außenoberfläche aufweist und die der oberen Basiswand (12; 23) gegenüber liegende untere Basiswand (14; 25) mit einem über ihre Außenoberfläche überstehenden Randwulst (16, 27) versehen ist, **dadurch gekennzeichnet, dass** die Basiswände (12, 14; 23, 25) beider Halbschalen (8, 9; 21, 22) jeweils eine Dicke von wenigstens 20 mm aufweisen und dass der über die Außenoberfläche der unteren Basiswand überstehende Randwulst (16, 27) auf Tragschultern der Stahlbetonrippen (2, 3) aufliegt.

2. Deckenkonstruktion nach Anspruch 1, **dadurch gekennzeichnet, dass** zwischen den beiden Halbschalen (8, 9; 21, 22) eine Glasplatte (10; 30) angeordnet und mit den Seitenwänden (13, 15; 24, 26) der beiden Halbschalen (8, 9; 21, 22) verbunden ist.

3. Deckenkonstruktion nach Anspruch 2, **dadurch gekennzeichnet, dass** die zwischen den beiden Halbschalen (21,22) angeordnete Glasplatte (30) eine Dicke von wenigstens 10 mm, und vorzugsweise von 15 bis 25 mm aufweist.

4. Deckenkonstruktion nach Anspruch 2 oder 3, **dadurch gekennzeichnet, dass** die Glasplatte (10; 30) mit den Seitenwänden (13, 15; 24, 26) der Halbschalen mit Hilfe eines wasserdampfdiffusionsdichten Klebers (11;32) verbunden ist.

5. Deckenkonstruktion nach Anspruch 2, 3 oder 4, **dadurch gekennzeichnet, dass** die Glasplatte (10; 30) mit einer IR-reflektierenden Oberflächenschicht (19; 31) versehen ist.

6. Deckenkonstruktion nach einem der vorstehenden Ansprüche, **dadurch gekennzeichnet, dass** die Stahlbetonrippen (2, 3) aus Wärmedämmbeton bestehen.

## Claims

1. Roofing construction having reinforced concrete ribs with hollow glass blocks (1; 20) arranged between them comprising two half-shells (8, 9; 21, 22) joined together and each having a base wall (12, 14; 23, 25) and a peripheral side wall (13, 15; 24, 26), the upper base wall (12, 23) forming a promenade flooring surface having a plane external surface and the lower base wall (14; 25) situated opposite the upper base wall (12; 23) being provided with an edge web (16, 27) projecting above its external surface, **characterized in that** the base walls (12, 14; 23, 25) of both half-shells (8, 9; 21, 22) each have a thickness of at least 20 mm and that the edge web (16, 27) projecting above the external surface of the lower base wall rests on support shoulders of the reinforced concrete ribs (2, 3).

2. Roofing construction according to Claim 1, **characterized in that** a glass plate (10; 30 is arranged between the two half-shells (8, 9; 21, 22) and is joined to the side walls (13, 15; 24, 26) of the two half-shells (8, 9; 21, 22).

3. Roofing construction according to Claim 2, **characterized in that** the glass plate (30) arranged between the two half-shells (21, 22) has a thickness of at least 10 mm, and preferably of 15 to 25 mm.

4. Roofing construction according to Claim 2 or 3, **characterized in that** the glass plate (10; 30) is joined to the side walls (13, 15; 24, 26) of the half-shells by means of a water vapour diffusion-tight adhesive (11; 32).

5. Roofing construction according to Claim 2, 3 or 4, **characterized in that** the glass plate (10; 30) is provided with an IR-reflective surface coating (19; 31).

6. Roofing construction according to one of the preceding Claims, **characterized in that** the reinforced concrete ribs (2, 3) are composed of heat-insulating concrete.

## Revendications

1. Structure de plafond avec des poutres de béton armé et des briques creuses en verre (1; 20) agencées entre celles-ci et constituées de deux demi-coques (8, 9; 21, 22) reliées l'une à l'autre par respectivement une paroi de base (12, 14; 23, 25) et une paroi latérale périphérique (13, 15; 24, 26), dans laquelle la paroi de base supérieure (12, 23) formant une surface de sol accessible présente une surface externe plane et la paroi de base inférieure (14; 25), qui se trouve en regard de la paroi de base supérieure (12; 23), est pourvue d'un bourrelet de bord (16; 27) faisant saillie de sa surface externe, **caractérisée en ce que** les parois de base (12, 14; 23, 25) des deux demi-coques (8, 9; 21, 22) présentent à chaque fois une épaisseur d'au moins 20 mm et **en ce que** le bourrelet de bord (16, 27) faisant saillie de la surface externe de la paroi de base inférieure s'applique sur des épaulements d'appui des poutres de béton armé (2, 3).

2. Structure de plafond selon la revendication 1, **caractérisée en ce qu'**entre les deux demi-coques (8, 9; 21, 22) est agencée une plaque de verre (10; 30) qui est reliée aux parois latérales (13, 15; 24, 26) des deux demi-coques (8, 9; 21, 22).

3. Structure de plafond selon la revendication 2, **caractérisée en ce que** la plaque de verre (30) agencée entre les deux demi-coques (21, 22) présente une épaisseur d'au moins 10 mm, de préférence de 15 à 25 mm.

4. Structure de plafond selon la revendication 2 ou 3, **caractérisée en ce que** la plaque de verre (10; 30) est reliée aux parois latérales (13, 15; 24, 26) des demi-coques au moyen d'une colle étanche à la diffusion de vapeur d'eau (11; 32).

5. Structure de plafond selon la revendication 2, 3 ou 4, **caractérisée en ce que** la plaque de verre (10; 30) est pourvue d'une couche de surface (19; 31) réfléchissant les rayons infrarouges.

6. Structure de plafond selon l'une quelconque des revendications précédentes, **caractérisée en ce que** les poutres de béton armé (2, 3) sont constituées de béton calorifuge.
